# EUROPÄISCHE PATENTSCHRIFT

(11) **EP 1 740 319 B1**
(45) Veröffentlichungstag und Bekanntmachung des Hinweises auf die Patenterteilung: **16.01.2008**
(21) Anmeldenummer: 04723490.1
(22) Anmeldetag: 26.03.2004
(51) Int. Cl.: B07B 1/42, B07B 13/18, B07B 9/00

(54) **SCHWINGSIEBMASCHINE UND VERFAHREN ZUM BETRIEB EINER SCHWINGSIEBMASCHINE**
VIBRATING SIEVE MACHINE AND METHOD FOR OPERATION OF A VIBRATING SIEVE MACHINE
TAMISEUR VIBRANT ET PROCEDE DE FONCTIONNEMENT D'UN TAMISEUR VIBRANT

(43) Veröffentlichungstag der Anmeldung: 10.01.2007
(73) Patentinhaber: Ammann Schweiz AG, 4900 Langenthal (CH)
(72) Erfinder: ANDEREGG, Roland, CH-4600 Olten (CH); FREI, Cuno, CH-2505 Biel (CH)
(74) Vertreter: Blum, Rudolf Emil
(86) Internationale Anmeldenummer: PCT/CH2004/000186
(87) Internationale Veröffentlichungsnummer: WO 2005/092522

(56) Entgegenhaltungen:
- DE-A- 19 539 150
- DE-A1- 1 783 063
- DE-U- 20 008 762
- FR-A- 2 550 471
- US-A- 3 358 815
- US-A- 4 196 637
- US-A- 4 409 096
- US-B1- 6 186 333

## Beschreibung

Die Erfindung betrifft eine Schwingsiebmaschine, eine Anlage mit der Schwingsiebmaschine, eine Verwendung der Schwingsiebmaschine oder der Anlage sowie ein Verfahren zum Betrieb einer Schwingsiebmaschine gemäss den Oberbegriffen der unabhängigen Patentansprüche.

Schwingsiebmaschinen werden in der Bauindustrie zum Klassieren von Splitt oder Kies nach dem Prinzip des "Wurfsiebens" eingesetzt. Dabei wird die Schwingsiebmaschine bezüglich Siebbelag und Sieberregung derartig ausgelegt, dass sie bei einem bestimmten, vorrangig zum Einsatz kommenden Aufgabematerial optimale Ergebnisse hinsichtlich der Siebleistung und der Trennschärfe liefert. Ändert die Zusammensetzung (Rezeptur) des Aufgabematerials, so kann die Anlagenkapazität deutlich zurückgehen und es werden suboptimale Siebergebnisse erzielt. Dies ist insbesondere bei Heiss-Schwingsieben in Asphaltanlagen ein Problem, weil je nach gewünschter Asphaltqualität unterschiedliche Splitt-Rezepturen zu verarbeiten sind und kurzfristige Umbauarbeiten an der Siebmaschine aufgrund deren Anordnung direkt über dem Heissmineralsilo ausgeschlossen sind.

Es stellt sich daher die Aufgabe, ein Verfahren zum Betrieb einer Schwingsiebmaschine und eine Schwingsiebmaschine zur Verfügung zu stellen, welche die zuvor erwähnten Nachteile des Standes der Technik nicht aufweisen oder zumindest teilweise vermeiden.

Diese Aufgabe wird durch das Verfahren und die Schwingsiebmaschine gemäss den unabhängigen Ansprüchen gelöst.

Ein erster Aspekt der Erfindung betrifft eine Schwingsiebmaschine mit mehreren Unwuchterregern (Erregerwellen). Dabei sind die Erregungskraft, die Erregungsfrequenz und/oder der Erregungswinkel während dem Betrieb der Maschine einstellbar, und zwar bevorzugterweise unabhängig voneinander. Unter dem Erregungswinkel wird bei linear erregten Schwingsiebmaschinen der Neigungswinkel zwischen der Erregerkraftrichtung und der Trennfläche (Siebbelag) verstanden. Bei rein kreiserregten Schwingsiebmaschinen existiert dieser Parameter nicht. Die Schwingsiebmaschine weist zwei Unwuchterregeranordnungen oder -einheiten mit jeweils zwei Unwuchterregern auf. Dabei sind die beiden Unwuchterreger einer ersten Unwuchterregeranordnung für eine synchrone Rotation in einer gemeinsamen ersten Drehrichtung synchronisiert oder synchronisierbar und die beiden Unwuchterreger einer zweiten Unwuchterregeranordnung für eine synchrone Rotation in einer gemeinsamen zweiten, der ersten Drehrichtung entgegen gesetzten Drehrichtung synchronisiert oder synchronisierbar. Gleichzeitig sind die Unwuchterreger der ersten Unwuchterregeranordnung und der zweiten Unwuchterregeranordnung miteinander synchronisiert oder synchronisierbar. Des Weiteren ist die Phasenlage der beiden Unwuchterreger der ersten Unwuchterregeranordnung zueinander veränderbar und die Phasenlage der beiden Unwuchterreger der zweiten Unwuchterregeranordnung zueinander veränderbar, zur Veränderung des jeweiligen Erregerwinkels der ersten und der zweiten Unwuchterregeranordnung und damit zur Ermöglichung einer Einstellung der von den zwei Unwuchterregeranordnungen gemeinsam erzeugten resultierenden Gesamterregungskraft.

Hierdurch ergibt sich der Vorteil, dass die Schwingamplitude, die Schwingfrequenz und die Wurfweite der Schwingsiebmaschine bzw. der Siebdecks in weiten Bereichen gezielt eingestellt werden kann, so dass die Maschine für verschiedene Aufgabematerialien verwendet werden kann und zudem mit einer vollautomatischen Steuerung versehen werden kann, welche die Siebergebnisse laufend ermittelt und auswertet und gegebenenfalls die Erregungskraft, die Erregungsfrequenz, die Erregungsrichtung und/oder die Aufgabemenge pro Zeiteinheit korrigiert, um einen optimalen Betrieb zu gewährleisten. Auch kann eine solche Schwingsiebmaschine als "intelligente", sich selbst optimierende Schwingsiebmaschine ausgestaltet werden, indem die Maschine während dem Betrieb selbsttätig einen oder mehrere der zuvor erwähnten Parameter variiert, deren Einfluss auf das Siebergebnis ermittelt und so eine optimale Parameterkonstellation für das jeweilige Aufgabematerial ermittelt. Auch weisen solche Schwingsiebmaschinen, bei denen die Veränderung der Erregungskraft durch Verschiebung der Phasenlage mehrerer Unwuchterreger zueinander erzielt wird, den Vorteil auf, dass einfache und kostengünstige Unwuchterreger zum Einsatz gelangen können und dass es beim Einstellen der Erregungskraft zu keiner Veränderung der rotatorischen Trägheitsmomente kommt, was bevorzugt ist.

In einer bevorzugten Ausführungsform weist die Schwingsiebmaschine genau zwei Unwuchterregeranordnungen mit jeweils zwei Unwuchterregern auf.

Auch ist es bevorzugt, dass die Erregungskraft, die Erregungsfrequenz und/oder die Erregungsrichtung stufenlos einstellbar sind, so dass ein besonders feinfühliger Regeleingriff möglich ist.

Bevorzugterweise ist die Schwingsiebmaschine mit einer Maschinensteuerung ausgestattet, in welcher für verschiedene Aufgabematerialien die Erregungsfrequenz, die Erregungskraft bzw. Unwucht, der Erregungswinkel und/oder die Aufgabemenge pro Zeiteinheit abgespeichert und zu einem späteren Zeitpunkt für den Betrieb der Schwingsiebmaschine mit einem solchen Aufgabematerial wieder abgerufen werden können und mit welcher die Schwingsiebmaschine bevorzugterweise automatisch für einen Betrieb mit den gespeicherten Werten eingestellt werden kann. Auf diese Weise können bereits ermittelte optimierte Betriebsdaten für wiederkehrende Aufgabematerialien auf einfache Weise archiviert werden und die Schwingsiebmaschine bei Bedarf per Knopfdruck für diese Materialien eingestellt werden.

Auch ist es von Vorteil, wenn die Schwing-siebmaschine über Messtechnik zum automatischen Messen und Auswerten der Schwingungen mindestens eines Siebdecks, bevorzugterweise sämtlicher Siebdecks, und/oder des Maschinenkörpers der Schwingsiebmaschine verfügt und ihre Steuerung zudem derartig ausgestaltet ist, dass in Abhängigkeit von den Auswerteergebnissen ein automatischer Regeleingriff bezüglich der Erregungsfrequenz, der Erregungskraft, des Erregungswinkels und/oder der Aufgabemenge erfolgen kann. So können beispielsweise aus den gemessenen Schwingungen von Siebdeck und Maschinenkörper über geeignete Auswertealgorithmen eine Überlastung des Siebdecks mit "Teppichbildung" erkannt und automatisch geeignete Regeleingriffe vorgenommen werden, z.B. die Schwingamplitude durch Erhöhung der Erregungskraft gesteigert werden oder die Aufgabemenge reduziert werden.

Ein zweiter Aspekt der Erfindung betrifft eine Anlage mit einer Schwingsiebmaschine gemäss dem ersten Aspekt der Erfindung. Dabei weist die Anlage der Schwingsiebmaschine nachgeschaltete Siebgutsilos sowie Messtechnik auf, mit welcher Füllstände in mindestens zwei der Siebgutsilos, bevorzugterweise in allen Silos, oder die Massen- oder Volumenströme der in die Silos einlaufenden Siebgutströme automatisch gemessen und ausgewertet werden können. Zudem ist die Maschinensteuerung derartig ausgestaltet ist, dass in Abhängigkeit von den Auswerteergebnissen ein automatischer Regeleingriff bezüglich der Erregungsfrequenz, der Erregungskraft, des Erregungswinkels und/oder der Aufgabemenge pro Zeiteinheit erfolgen kann. So können beispielsweise aus den Veränderungen der Füllstände, welche z.B. durch kontinuierliches Messen der Silogewichte ermittelbar sind, bei bekannter Aufgabematerialzusammensetzung Rückschlüsse auf die Prozessgüte abgeleitet werden und gegebenenfalls automatisch optimierende Regeleingriffe vorgenommen werden, z.B. bei mangelhafter Trennschärfe eine Erhöhung der Schwingfrequenz infolge Erhöhung der Erregungsfrequenz.

Ein dritter Aspekt der Erfindung betrifft die Verwendung der Schwingsiebmaschine gemäss dem ersten Aspekt der Erfindung oder der Anlage gemäss dem zweiten Aspekt der Erfindung für die Klassierung von Heissmaterial in der Asphaltherstellung. Bei dieser Verwendung treten die Vorteile der Erfindung besonders deutlich zu Tage, da hier je nach gewünschter Asphaltsorte verschiedene Splittmischungen (Rezepturen) gefahren werden müssen.

Ein vierter Aspekt der Erfindung betrifft ein Verfahren zum Betrieb einer Schwingsiebmaschine mit zwei Unwuchterregeranordnungen mit jeweils zwei Unwuchterregern (Erregerwellen) , und zwar bevorzugterweise zum Betrieb einer Schwingsiebmaschine gemäss dem ersten Aspekt der Erfindung oder einer Anlage gemäss dem zweiten Aspekt der Erfindung. Dabei wird die Schwingsiebmaschine mit zwei Unwuchterregeranordnungen mit jeweils zwei Unwuchterregern (also mit vier Erregerwellen) derartig betrieben, dass die beiden Unwuchterreger der ersten Unwuchterregeranordnung miteinander synchron in einer gemeinsamen ersten Drehrichtung rotiert werden und die beiden Unwuchterreger der zweiten Unwuchterregeranordnung miteinander synchron in einer gemeinsamen zweiten, der ersten Drehrichtung entgegen gesetzten Drehrichtung rotiert werden, wobei die Unwuchterreger der ersten Unwuchterregeranordnung synchron mit den Unwuchterregern der zweiten Unwuchterregeranordnung rotiert werden und wobei die Phasenlage der beiden Unwuchterreger der ersten Unwuchterregeranordnung zueinander und die Phasenlage der beiden Unwuchterreger der zweiten Unwuchterregeranordnung zueinander verändert werden zur Veränderung der Erregungswinkel der beiden Unwuchterregeranordnungen und damit zur Veränderung der von diesen gemeinsam erzeugten resultierenden Gesamterregungskraft.

Hierdurch ergeben sich die bereits unter dem ersten Aspekt dargelegten vorteilhaften Wirkungen. Auch ergibt sich bei solchen Schwingsiebmaschinen der Vorteil, dass die Unwuchterreger einen einfachen und kostengünstigen Aufbau ohne mechanische Gewichtsverstellung aufweisen können und beim Einstellen der Erregungskraft die rotatorischen Massenträgheitsmomente konstant bleiben.

In einer weiteren bevorzugten Ausführungsform werden für verschiedene Aufgabematerialien geeignete Grössen für die Erregungsfrequenz, die Erregungskraft, den Erregungswinkel und/oder die Aufgabemenge pro Zeiteinheit in einer Maschinensteuerung abgespeichert, zu einem späteren Zeitpunkt für den Betrieb der Schwingsiebmaschine mit einem solchen Material wieder abgerufen und die Schwingsiebmaschine bevorzugterweise automatisch über die Maschinensteuerung für einen Betrieb mit diesen Grössen eingestellt. Auf diese Weise ist eine schnelle und für jedes Aufgabematerial optimale Einstellung der Schwingsiebmaschine möglich.

In weiteren bevorzugten Ausführungsformen des Verfahrens werden die Schwingungen mindestens eines Siebdecks, die Schwingungen des Maschinenkörpers der Schwingsiebmaschine, die Veränderung der Füllstände von mindestens zwei der Schwingsiebmaschine nachgeschalteten und verschiedenen Siebdecks zugeordneten Siebgutsilos und/oder die jeweiligen Siebgutströme in die Silos ermittelt und ausgewertet und in Abhängigkeit von den Auswertungsergebnissen die Erregungskraft, die Erregungsfrequenz, der Erregungswinkel und/oder die Aufgabemenge pro Zeiteinheit eingestellt. Auf diese Weise kann die Schwingsiebmaschine unter Verwendung geeigneter Auswertealgorithmen in einem Regelkreis vollautomatisch und selbst optimierend betrieben werden, was bevorzugt ist.

Weitere Ausgestaltungen, Vorteile und Anwendungen ergeben sich aus den abhängigen Ansprüchen und aus der nun folgenden Beschreibung anhand der Figuren. Dabei zeigen:
Fig. 1 eine Schemadarstellung einer Anlage mit einer ersten Schwingsiebmaschine; und
Fig. 2 einen Vertikalschnitt in Längsrichtung durch eine zweite Schwingsiebmaschine.

Fig. 1 zeigt eine bevorzugte Ausführungsform einer Anlage 1 zur Klassierung von heissem Splittmaterial für die Asphaltproduktion, umfassend eine rechnergestützte Maschinensteuerung 2, eine Schwingsiebmaschine 3, zwei Siebgutsilos 6a, 6b und eine Zuführstation 7 zum Zuführen von mit der Schwingsiebmaschine 3 zu siebendem Aufgabematerial. Die Schwingsiebmaschine 3 verfügt über drei Siebdecks 4a, 4b, 4c aus Drahtgeflecht unterschiedlicher Maschenweiten und wird von einem einzigen Unwuchterreger 5 erregt. Der Unwuchterreger 5 (Erregerwelle) weist zwei Unwuchtgewichte 8a, 8b mit gemeinsamer Rotationsachse auf, deren Drehwinkellage über einen in der Erregerwelle angeordneten hydraulisch betätigten Verstellmechanismus während dem Betrieb der Maschine stufenlos zwischen einer neutralen Position (Gewichte liegen sich gegenüber) und einer Maximal-Unwuchtposition (Gewichte sind in einer identischen Umfangsposition angeordnet) veränderbar ist zur Einstellung der Unwucht. Zudem ist der Antriebsmotor des Unwuchterregers 5a stufenlos drehzahlgeregelt, so dass in Verbindung mit der Einstellbarkeit der Unwucht die Erregungsfrequenz und die Erregungskraft und daraus resultierend die Schwingfrequenz und die Schwingamplitude der Siebdecks 4a, 4b, 4c stufenlos und unabhängig voneinander einstellbar sind. Die Siebgutsilos 6a, 6b sind im Bereich ihrer Einläufe mit Kameras 9a, 9b ausgerüstet, welche mit der Steuerung 2 verbunden sind (siehe gestrichelte Linien) und zusammen mit dieser der Ermittlung der in die Silos 6a, 6b einlaufenden Siebgutströme dienen. Zudem sind die Silos mit Wägezellen 13 ausgerüstet, welche ebenfalls mit der Steuerung 2 verbunden sind (gestrichelte Linien) und zusammen mit dieser der Ermittlung der Silofüllstände dienen. Wie des weiteren zu erkennen ist, sind alternativ oder zusätzlich am Maschinenkörper der Schwingsiebmaschine 3 und an jedem Siebdeck 4a, 4b, 4c derselben Vibrationssensoren 10 angeordnet, welche ebenfalls mit der Steuerung 2 verbunden sind (gestrichelte Linien) und zusammen mit dieser der Ermittlung und Auswertung der Schwingungen der einzelnen Siebdecks 4a, 4b, 4c und des Maschinenkörpers dienen. Aus einer weiteren Auswertung der so ermittelten Betriebsdaten und der Kenntnis der Zusammensetzung (Rezeptur) des Aufgabematerials kann die Steuerung eine etwaige Anlagenstörung oder einen suboptimalen Betrieb erkennen und gegebenenfalls geeignete Korrekturen bei der Aufgabemenge, der Erregungsfrequenz und/oder der Erregungskraft selbsttätig innerhalb eines Regelkreises vornehmen (siehe gestrichelte Linien zu Zuführstation 7 und Unwuchterreger 8). Auch ist es möglich, dass sich die Anlage durch Variation der zuvor erwähnten Parameter während dem Betrieb und Messung und Auswertung der Auswirkungen dieser Variationen auf das Produktionsergebnis selbst optimiert.

Figur 2 zeigt einen Vertikalschnitt in Längsrichtung durch den Maschinenkörper einer zweiten Schwingsiebmaschine 3 mit einer Vielzahl von Siebdecks 4. Angeordnet auf dem Maschinenkörper ist eine Unwuchterregeranordnung 11 mit zwei selbst synchronisierenden Unwuchterregern 5a, 5b, welche, wie der Unwuchterreger in Fig. 1, jeweils mit drehzahlgeregelten Antrieben und gegeneinander bezüglich ihrer Drehwinkellage verstellbaren Unwuchtgewichten 8a, 8b ausgerüstet sind. Die gesamte Erregeranordnung 11 ist um einen Drehpunkt D mit Hilfe von zwei doppelseitig wirkenden Hydraulikzylindern 12 gegenüber dem Maschinenkörper, welcher die Siebdecks 4 trägt, schwenkbar, so dass der Erregungswinkel der Erregereinheit 11 bezüglich der Siebdecks 4 stufenlos einstellbar ist. Zusammen mit der stufenlosen Einstellbarkeit der Unwuchterregerdrehzahl und der Unwuchten ergibt sich somit eine Schwingsiebmaschine 3, bei der die Erregerkraft, die Erregerfrequenz und der Erregungswinkel und damit auch der Schwingfrequenz, Schwingamplitude und Wurfweite stufenlos und in weiten Bereichen unabhängig voneinander einstellbar sind.

## Patentansprüche

1. Schwingsiebmaschine mit mehreren Unwuchterregern, **dadurch gekennzeichnet, dass** die Erregungskraft, die Erregungsfrequenz und/oder der Erregungswinkel während dem Betrieb der Schwingsiebmaschine (3) insbesondere unabhängig voneinander einstellbar sind, wobei die Schwingsiebmaschine (3) zwei Unwuchterregeranordnungen mit jeweils zwei Unwuchterregern (5, 5a, 5b) aufweist, wobei die beiden Unwuchterreger (5, 5a, 5b) einer ersten Unwuchterregeranordnung für eine synchrone Rotation in einer gemeinsamen ersten Drehrichtung synchronisiert oder synchronisierbar sind und die beiden Unwuchterreger (5, 5a, 5b) einer zweiten Unwuchterregeranordnung für eine synchrone Rotation in einer gemeinsamen zweiten, der ersten Drehrichtung entgegengesetzten Drehrichtung synchronisiert oder synchronisierbar sind, wobei die Unwuchterreger (5, 5a, 5b) der ersten Unwuchterregeranordnung mit den Unwuchterregern (5, 5a, 5b) der zweiten Unwuchterregeranordnung synchronisiert oder synchronisierbar sind und wobei jeweils die Phasenlage der beiden Unwuchterreger (5, 5a, 5b) der ersten und der zweiten Unwuchterregeranordnung veränderbar sind zur Veränderung der Erregungswinkel der Unwuchterregeranordnungen (11) und damit zur Ermöglichung einer Einstellung der von den Unwuchterregeranordnungen gemeinsam erzeugten resultierenden Gesamterregungskraft.

2. Schwingsiebmaschine nach Anspruch 1, **dadurch gekennzeichnet, dass** sie genau zwei Unwuchterregeranordnungen mit jeweils zwei Unwuchterregern (5, 5a, 5b) aufweist.

3. Schwingsiebmaschine nach einem der vorangehenden Ansprüche, **dadurch gekennzeichnet, dass** die Erregungskraft, die Erregungsfrequenz und/oder der Erregungswinkel stufenlos einstellbar sind.

4. Schwingsiebmaschine nach einem der vorangehenden Ansprüche, **dadurch gekennzeichnet, dass** die Schwingsiebmaschine (3) eine Maschinensteuerung (2) aufweist, in welcher für verschiedene Aufgabematerialien die Erregungsfrequenz, die Erregungskraft, der Erregungswinkel und/oder die Aufgabemenge pro Zeiteinheit abgespeichert und zu einem späteren Zeitpunkt für den Betrieb der Schwingsiebmaschine (3) mit einem solchen Aufgabematerial wieder abgerufen werden können und wobei die Schwingsiebmaschine (3) über diese Steuerung (2) insbesondere automatisch für einen Betrieb mit den gespeicherten Werten eingestellt werden kann.

5. Schwingsiebmaschine nach einem der vorangehenden Ansprüche, **dadurch gekennzeichnet, dass** die Schwingsiebmaschine (3) mit Mitteln (2, 8) ausgestaltet ist zum automatischen Messen und Auswerten der Schwingungen mindestens eines Siebdecks (4, 4a, 4b, 4c) und/oder des Maschinenkörpers der Schwingsiebmaschine (3) und zum automatischen Einstellen der Erregungsfrequenz, der Erregungskraft, des Erregungswinkels und/oder der Aufgabemenge pro Zeiteinheit in Abhängigkeit von den Auswertungsergebnissen.

6. Anlage (1) mit einer Schwingsiebmaschine (3) nach einem der vorangehenden Ansprüche und mit der Schwingsiebmaschine (3) nachgeschalteten Siebgutsilos (6a, 6b), **dadurch gekennzeichnet, dass** die Anlage (1) mit Mitteln (2, 9a, 9b, 13) ausgestattet ist zum automatischen Ermitteln der Veränderung der Füllstände in mindestens zwei der Siebgutsilos (6a, 6b) und/oder der jeweiligen Siebgutströme in die Silos (6a, 6b) und zum automatischen Einstellen der Erregungsfrequenz, der Erregungskraft, des Erregungswinkels und/oder der Aufgabemenge pro Zeiteinheit in Abhängigkeit von den ermittelten Werten.

7. Verwendung der Schwingsiebmaschine (3) oder der Anlage (1) nach einem der vorangehenden Ansprüche für die Heissmaterialklassierung in der Asphaltherstellung.

8. Verfahren zum Betrieb einer Schwingsiebmaschine (3) mit zwei Unwuchterregeranordnungen (11) mit jeweils zwei Unwuchterregern (5, 5a, 5b), insbesondere zum Betrieb einer Schwingsiebmaschine (3) oder einer Anlage (1) nach einem der Ansprüche 1 bis 6, **dadurch gekennzeichnet, dass** die beiden Unwuchterreger (5, 5a, 5b) der ersten Unwuchterregeranordnung miteinander synchronisiert in einer gemeinsamen ersten Drehrichtung rotiert werden und die beiden Unwuchterreger (5, 5a, 5b) der zweiten Unwuchterregeranordnung miteinander synchronisiert in einer gemeinsamen zweiten, der ersten Drehrichtung entgegen gesetzten Drehrichtung rotiert werden, wobei die Unwuchterreger (5, 5a, 5b) der ersten Unwuchterregeranordnung synchronisiert mit den Unwuchterregern (5, 5a, 5b) der zweiten Unwuchterregeranordnung rotiert werden und wobei jeweils die Phasenlage der beiden Unwuchterreger (5, 5a, 5b) der ersten und der zweiten Unwuchterregeranordnung verändert wird zur Veränderung des Erregungswinkels der jeweiligen Unwuchterregeranordnung und damit zur Veränderung der von den zwei Unwuchterregeranordnungen gemeinsam erzeugten resultierenden Gesamterregungskraft.

9. Verfahren nach Anspruch 8, **dadurch gekennzeichnet, dass** in einer Maschinensteuerung (2) für die Schwingsiebmaschine (3) für verschiedene Aufgabematerialien geeignete Grössen für die Erregungsfrequenz, die Erregungskraft, den Erregungswinkel und/oder die Aufgabemenge pro Zeiteinheit abgespeichert und zu einem späteren Zeitpunkt für den Betrieb der Schwingsiebmaschine (3) mit einem solchen Material wieder abgerufen werden und dass die Schwingsiebmaschine (3) insbesondere automatisch über die Maschinensteuerung (2) für einen Betrieb mit diesen Grössen eingestellt wird.

10. Verfahren nach einem der Ansprüche 8 bis 9, **dadurch gekennzeichnet, dass** die Schwingungen mindestens eines Siebbelags (4, 4a, 4b, 4c) und/oder des Maschinenkörpers der Schwingsiebmaschine (3) ermittelt und ausgewertet werden und die Erregungskraft, die Erregungsfrequenz, der Erregungswinkel und/oder die Aufgabemenge pro Zeiteinheit in Abhängigkeit von den Auswertungsergebnissen eingestellt werden.

11. Verfahren nach einem der Ansprüche 8 bis 10, **dadurch gekennzeichnet, dass** die Veränderung der Füllstände von mindestens zwei der Schwingsiebmaschine (3) nachgeschalteten und verschiedenen Siebdecks (4b, 4c) derselben zugeordneten Siebgutsilos (6a, 6b) und/oder die jeweiligen Siebgutströme in die Silos (6a, 6b) ermittelt werden und die Erregungskraft, die Erregungsfrequenz, der Erregungswinkel und/oder die Aufgabemenge pro Zeiteinheit in Abhängigkeit von den ermittelten Werten eingestellt wird.

12. Verfahren nach einem der Ansprüche 10 bis 11, **dadurch gekennzeichnet, dass** das Ermitteln und Einstellen automatisch innerhalb eines Regelkreises (2, 5, 9a, 9b, 10, 13) erfolgt.

## Claims

1. Vibratory screening machine having a plurality of unbalance exciters, **characterized in that** the excitation force, the excitation frequency and/or the excitation angle are adjustable, especially independently of one another, while the vibratory screening machine (3) is in operation, the vibratory screening machine (3) having two unbalance exciter arrangements each having two unbalance exciters (5, 5a, 5b), the two unbalance exciters (5, 5a, 5b) of a first unbalance exciter arrangement being synchronised or synchronisable for synchronous rotation in a common first direction of rotation and the two unbalance exciters (5, 5a, 5b) of a second unbalance exciter arrangement being synchronised or synchronisable for synchronous rotation in a common second direction of rotation opposite to the first direction of rotation, the unbalance exciters (5, 5a, 5b) of the first unbalance exciter arrangement being synchronised or synchronisable with the unbalance exciters (5, 5a, 5b) of the second unbalance exciter arrangement and the phase position of the two unbalance exciters (5, 5a, 5b) of the first and the second unbalance exciter arrangements in each case being alterable to alter the excitation angles of the unbalance exciter arrangements (11) and thus to allow adjustment of the resultant total excitation force generated by the unbalance exciter arrangements jointly.

2. Vibratory screening machine according to claim 1, **characterized in that** it has just two unbalance exciter arrangements each having two unbalance exciters (5, 5a, 5b).

3. Vibratory screening machine according to either one of the preceding claims, **characterized in that** the excitation force, the excitation frequency and/or the excitation angle are steplessly adjustable.

4. Vibratory screening machine according to any one of the preceding claims, **characterized in that** the vibratory screening machine (3) has a machine controller (2) in which, for different feed materials, the excitation frequency, the excitation force, the excitation angle and/or the feed quantity per unit time can be stored and at a later time retrieved for operation of the vibratory screening machine (3) with such a feed material and the vibratory screening machine (3) being adjustable by means of that controller (2), especially automatically, for operation with the stored values.

5. Vibratory screening machine according to any one of the preceding claims, **characterized in that** the vibratory screening machine (3) is arranged with means (2, 8) for automatically measuring and evaluating the vibrations of at least one screen deck (4, 4a, 4b, 4c) and/or of the machine body of the vibratory screening machine (3) and for automatically adjusting the excitation frequency, the excitation force, the excitation angle and/or the feed quantity per unit time in dependence upon the results of the evaluation.

6. Plant (1) having a vibratory screening machine (3) according to any one of the preceding claims and having screened material silos (6a, 6b) arranged downstream of the vibratory screening machine (3), **characterized in that** the plant (1) is equipped with means (2, 9a, 9b, 13) for automatically determining the change in the filling levels in at least two of the screened material silos (6a, 6b) and/or the respective streams of screened material into the silos (6a, 6b) and for automatically adjusting the excitation frequency, the excitation force, the excitation angle and/or the feed quantity per unit time in dependence upon the values determined.

7. Use of the vibratory screening machine (3) or the plant (1) according to any one of the preceding claims for classification of hot material in asphalt production.

8. Method of operating a vibratory screening machine (3) having two unbalance exciter arrangements (11) each having two unbalance exciters (5, 5a, 5b), especially for operating a vibratory screening machine (3) or a plant (1) according to any one of claims 1 to 6, **characterized in that** the two unbalance exciters (5, 5a, 5b) of the first unbalance exciter arrangement are rotated, synchronised with one another, in a common first direction of rotation and the two unbalance exciters (5, 5a, 5b) of the second unbalance exciter arrangement are rotated, synchronised with one another, in a common second direction of rotation opposite to the first direction of rotation, the unbalance exciters (5, 5a, 5b) of the first unbalance exciter arrangement being rotated synchronised with the unbalance exciters (5, 5a, 5b) of the second unbalance exciter arrangement and the phase position of the two unbalance exciters (5, 5a, 5b) of the first and the second unbalance exciter arrangements in each case being altered to alter the excitation angle of the respective unbalance exciter arrangement and thus to alter the resultant total excitation force generated by the two unbalance exciter arrangements jointly.

9. Method according to claim 8, **characterized in that** in a machine controller (2) for the vibratory screening machine (3), for different feed materials, suitable parameters for the excitation frequency, the excitation force, the excitation angle and/or the feed quantity per unit time are stored and at a later time retrieved for operation of the vibratory screening machine (3) with such a material, and the vibratory screening machine (3) is adjusted, especially automatically, by means of the machine controller (2) for operation with those parameters.

10. Method according to either one of claims 8 and 9, **characterized in that** the vibrations of at least one screen panel (4, 4a, 4b, 4c) and/or of the machine body of the vibratory screening machine (3) are determined and evaluated and the excitation force, the excitation frequency, the excitation angle and/or the feed quantity per unit time are adjusted in dependence upon the results of the evaluation.

11. Method according to any one of claims 8 to 10, **characterized in that** the change in the filling levels of at least two screened material silos (6a, 6b) arranged downstream of the vibratory screening machine (3) and associated with different screen decks (4b, 4c) thereof and/or the respective streams of screened material into the silos (6a, 6b) are determined and the excitation force, the excitation frequency, the excitation angle and/or the feed quantity per unit time is adjusted in dependence upon the values determined.

12. Method according to either one of claims 10 and 11, **characterized in that** the determination and adjustment is effected automatically within a control loop (2, 5, 9a, 9b, 10, 13).

## Revendications

1. Tamiseur vibrant à plusieurs excitateurs de masse non équilibrée **caractérisé en ce que** la force d'excitation, la fréquence d'excitation et/ou l'angle d'excitation peuvent être réglés en particulier indépendamment les uns des autres pendant le fonctionnement du tamiseur vibrant (3), dans lequel le tamiseur vibrant (3) présente deux dispositions d'excitateurs de masse non équilibrée avec respectivement deux excitateurs de masse non équilibrée (5, 5a, 5b), dans lequel les deux excitateurs de masse non équilibrée (5, 5a, 5b) d'une première disposition d'excitateurs de masse non équilibrée sont synchronisés ou peuvent être synchronisés pour une rotation synchrone dans un premier sens de rotation commun et les deux excitateurs de masse non équilibrée (5, 5a, 5b) d'une deuxième disposition d'excitateurs de masse non équilibrée sont synchronisés ou peuvent être synchronisés pour une rotation synchrone dans un deuxième sens de rotation commun opposé au premier sens de rotation, dans lequel les excitateurs de masse non équilibrée (5, 5a, 5b) de la première disposition d'excitateurs de masse non équilibrée sont synchronisés ou peuvent être synchronisés avec les excitateurs de masse non équilibrée (5, 5a, 5b) de la deuxième disposition d'excitateurs de masse non équilibrée et dans lequel respectivement la position de phase des deux excitateurs de masse non équilibrée (5, 5a, 5b) de la première et de la deuxième disposition d'excitateurs de masse non équilibrée peut être modifiée pour modifier l'angle d'excitation des dispositions d'excitateurs de masse non équilibrée (11) et pour permettre ainsi un réglage de la force d'excitation totale résultante générée en commun par les dispositions d'excitateurs de masse non équilibrée.

2. Tamiseur vibrant selon la revendication 1, **caractérisé en ce qu'**il présente exactement deux dispositions d'excitateurs de masse non équilibrée avec respectivement deux excitateurs de masse non équilibrée (5, 5a, 5b) .

3. Tamiseur vibrant selon l'une quelconque des revendications précédentes, **caractérisé en ce que** la force d'excitation, la fréquence d'excitation et/ou l'angle d'excitation peuvent être réglés de manière continue.

4. Tamiseur vibrant selon l'une quelconque des revendications précédentes, **caractérisé en ce que** le tamiseur vibrant (3) présente une commande de machine (2), dans laquelle la fréquence d'excitation, la force d'excitation, l'angle d'excitation et/ou la quantité de chargement par unité de temps peuvent être enregistrés pour différents matériaux de chargement et être appelés à nouveau à un moment ultérieur pour le fonctionnement du tamiseur vibrant (3) avec un tel matériau de chargement et dans lequel le tamiseur vibrant (3) peut être réglé par le biais de cette commande (2) en particulier automatiquement pour un fonctionnement avec les valeurs enregistrées.

5. Tamiseur vibrant selon l'une quelconque des revendications précédentes, **caractérisé en ce que** le tamiseur vibrant (3) est mis hors circuit avec des moyens (2, 8) pour la mesure et l'exploitation automatiques des oscillations d'au moins un plan du tamis (4, 4a, 4b, 4c) et/ou du corps de la machine du tamiseur vibrant (3) et pour le réglage automatique de la fréquence d'excitation, de la force d'excitation, de l'angle d'excitation et/ou de la quantité de chargement par unité de temps en fonction des résultats d'exploitation.

6. Installation (1) comportant un tamiseur vibrant (3) selon l'une quelconque des revendications précédentes et des silos de matériau tamisé (6a, 6b) placés en aval du tamiseur vibrant (3), **caractérisée en ce que** l'installation (1) est équipée de moyens (2, 9a, 9b, 13) destinés à la détermination automatique de la modification des niveaux de remplissage dans au moins deux des silos de matériau tamisé (6a, 6b) et/ou des flux de matériau tamisé respectifs dans les silos (6a, 6b) et au réglage automatique de la fréquence d'excitation, de la force d'excitation, de l'angle d'excitation et/ou de la quantité de chargement par unité de temps en fonction des valeurs déterminées.

7. Utilisation du tamiseur vibrant (3) ou de l'installation (1) selon l'une quelconque des revendications précédentes pour le criblage de matériau chaud dans la fabrication d'asphalte.

8. Procédé de fonctionnement d'un tamiseur vibrant (3) doté de deux dispositions d'excitateurs de masse non équilibrée (11), avec respectivement deux excitateurs de masse non équilibrée (5, 5a, 5b), en particulier pour le fonctionnement d'un tamiseur vibrant (3) ou d'une installation (1) selon l'une quelconque de revendications 1 à 6, **caractérisé en ce que** les deux excitateurs de masse non équilibrée (5, 5a, 5b) de la première disposition d'excitateurs de masse non équilibrée synchronisés l'un avec l'autre tournent dans un premier sens de rotation commun et les deux excitateurs de masse non équilibrée (5, 5a, 5b) de la deuxième disposition d'excitateurs de déséquilibre synchronisés l'un avec l'autre tournent dans un deuxième sens de rotation commun opposé au premier sens de rotation, dans lequel les excitateurs de masse non équilibrée (5, 5a, 5b) de la première disposition d'excitateurs de masse non équilibrée tournent de manière synchronisée avec les excitateurs de masse non équilibrée (5, 5a, 5b) de la deuxième disposition d'excitateurs de masse non équilibrée et dans lequel respectivement la position de phase des deux excitateurs de masse non équilibrée (5, 5a, 5b) de la première et deuxième disposition d'excitateurs de masse non équilibrée est modifiée pour modifier l'angle d'excitation de la disposition d'excitateurs de masse non équilibrée respective et ainsi pour modifier la force d'excitation totale résultante générée en commun par les deux dispositions d'excitateurs de masse non équilibrée.

9. Procédé selon la revendication 8, **caractérisé en ce que** dans une commande de machine (2) du tamiseur vibrant (3), des grandeurs adaptées à différents matériaux de chargement sont enregistrées pour la fréquence d'excitation, la force d'excitation, l'angle d'excitation et/ou la quantité de chargement par unité de temps et sont appelées à nouveau à un moment ultérieur pour le fonctionnement du tamiseur vibrant (3) avec un tel matériau et **en ce que** le tamiseur vibrant (3) est réglé en particulier automatiquement par le biais de la commande de machine (2) pour un fonctionnement avec ces grandeurs.

10. Procédé selon l'une quelconque des revendications 8 à 9, **caractérisé en ce que** les oscillations d'au moins un panneau de criblage (4, 4a, 4b, 4c) et/ou du corps de machine du tamiseur vibrant (3) sont déterminées et exploitées et que force d'excitation, la fréquence d'excitation, l'angle d'excitation et/ou la quantité de chargement par unité de temps est réglée en fonction des résultats d'exploitation.

11. Procédé selon l'une quelconque des revendications 8 à 10, **caractérisé en ce que** la modification des niveaux de remplissage d'au moins deux silos de matériau tamisé (6a, 6b) placés en aval du tamiseur vibrant (3) et associés à différents plans du tamis (4b, 4c) de celui-ci et et/ou les flux de matériau tamisé respectifs dans les silos (6a, 6b) sont déterminés et la force d'excitation, la fréquence d'excitation, l'angle d'excitation et/ou la quantité de chargement par unité de temps est réglée en fonction des valeurs déterminées.

12. Procédé selon l'une quelconque des revendications 10 à 11, **caractérisé en ce que** la détermination et le réglage s'effectue automatiquement à l'intérieur d'un circuit de réglage (2, 5, 9a, 9b, 10, 13).
